# EUROPÄISCHE PATENTANMELDUNG

(11) **EP 4 650 298 A1**
(43) Veröffentlichungstag der Anmeldung: **19.11.2025**
(21) Anmeldenummer: 25177485.7
(22) Anmeldetag: 19.05.2025
(51) Int. Cl.: B65D 63/10, B65D 75/58, B65D 85/62

(54) **VERPACKUNG FÜR TASCHENTÜCHER UND EINHEIT MIT MEHREREN DIESER VERPACKUNGEN**

(30) Priorität: 17.05.2024 CH 5402024
(71) Anmelder: Jäger, Madeline, 3007 Bern (CH)
(72) Erfinder: Jäger, Madeline, 3007 Bern (CH)
(74) Vertreter: BOVARD AG

(57) **Zusammenfassung**

Die vorliegende Erfindung ist gerichtet auf eine Verpackung für mindestens ein Taschentuch, insbesondere ein Papier-Taschentuch, umfassend
- eine Hülle mit mindestens einer ersten Seitenfläche und einer zweiten Seitenfläche, welche einen Innenraum begrenzen, in dem mindestens ein gefaltetes Taschentuch, insbesondere ein gefaltetes Papier-Taschentuch, aufnehmbar ist, und
- ein von der Hülle zumindest teilweise abtrennbarer Bereich an der ersten Seitenfläche, wobei bei teilweiser Abtrennung des Bereichs eine Öffnung gebildet wird, um das mindestens eine Taschentuch, insbesondere das mindestens eine Papier-Taschentuch, zu entnehmen,
wobei das Material der Hülle Zellstoff aus nachwachsenden Rohstoffen, insbesondere Bambus und/oder Graspapier und/oder Graskarton ist.

Ein weiterer Gegenstand der Erfindung ist eine Einheit, welche eine Vielzahl dieser Verpackungen, mindestens aber zwei dieser Verpackungen, umfasst. Die mindestens zwei Verpackungen werden idealerweise von einem Verbindungsstreifen zusammengehalten.

## Beschreibung

### Technisches Gebiet der Erfindung

Die vorliegende Erfindung bezieht sich auf eine Verpackung für einzelne oder mehrere Taschentücher, insbesondere Papier-Taschentücher oder andere Hygienetücher, bzw. allgemein auf Zellstofferzeugnisse, und eine Einheit mit mehreren dieser Verpackungen, welche vorzugsweise mittels eine Verbindungsstreifens zu der kompakten Einheit zusammengefasst werden.

### Stand der Technik

Allgemein sind Folien-Verpackungen für Taschentücher bekannt, in welchen eine Anzahl an gefalteten Taschentüchern aufgenommen sind. Über eine an der Verpackung vorgesehene wieder verschliessbare Öffnungshilfe können die Taschentücher einzeln entnommen und die Packung wieder verschlossen werden.

So ist aus DE 295 00 399 U1 eine Hülle aus einer dünnen Kunststofffolie für Papier-Taschentücher bekannt, die über eine unterhalb einer Kopffläche der Verpackung vorgesehene Aufreissvorrichtung geöffnet werden kann. Hierfür ist eine mit der Hülle einstückig ausgebildete Lasche vorgesehen, welche von einer Seitenfläche aus soweit von der Hülle abgetrennt werden kann, dass eine weitgehend dreieckige Öffnung zur Entnahme der Papier-Taschentücher gebildet ist.

Aus EP 0 392 224 A1 ist eine quaderförmige Verpackung aus einem Folienmaterial für einen Stapel von gefalteten Papier-Taschentüchern bekannt. Die Verpackung weist eine entlang von Perforationslinien aufreissbare Lasche auf, wobei die dabei freigegebene Öffnung mittels einer die Aufreisslasche überdeckenden Klebelasche wieder verschliessbar ist.

Ferner ist aus US 1 986 546 A1 ein wiederverschliessbarer, an drei Seiten offener Halter für eine Anzahl von Papierservietten bekannt. An einer Seite des Halters ist eine streifenförmige Verlängerung vorgesehen, welche um den in dem Halter angeordneten Stapel an Papierservietten gelegt und in einen an der gegenüberliegenden Seite des Halters ausgebildeten Schlitz einführbar ist.

Ausgehend von dem Stand der Technik, liegt der vorliegenden Erfindung die Aufgabe zugrunde, zur Verpackung von Taschentüchern, insbesondere von Papier-Taschentüchern, sowohl eine einzelne Verpackung mit einer leicht zu öffnenden Entnahmeöffnung als auch eine mehrere einzelne Verpackungen umfassende, mit einem integralen Verschlusselement zusammenfassbare kompakte Einheit vorzusehen. Hierbei sollen einzelne Verpackungen von der Einheit abgetrennt und die verbleibenden einzelnen Verpackungen dennoch zu der Einheit zusammengefasst werden können. Eine weitere Aufgabe ist die Bereitstellung von umweltschonendem nachhaltigem Material sowohl für die Papier-Taschentücher als auch für die einzelnen Verpackung und das Verschlusselement.

### Zusammenfassung der Erfindung

Gemäss der vorliegenden Erfindung werden diese Aufgaben vor allem durch die Merkmale der unabhängigen Ansprüche 1, 8 und 12 gelöst. Weitere vorteilhafte Ausführungsformen gehen ausserdem aus den abhängigen Ansprüchen und der Beschreibung hervor.

Insbesondere werden die Aufgaben der vorliegenden Erfindung durch eine Verpackung für mindestens ein Taschentuch, insbesondere ein Papier-Taschentuch, gelöst, umfassend
- eine Hülle mit mindestens einer ersten Seitenfläche und einer zweiten Seitenfläche, welche einen Innenraum begrenzen, in dem mindestens ein gefaltetes Taschentuch, insbesondere ein gefaltetes Papier-Taschentuch, aufnehmbar ist, und
- ein von der Hülle zumindest teilweise abtrennbarer Bereich an der ersten Seitenfläche, wobei bei teilweiser Abtrennung des Bereichs eine Öffnung gebildet wird, um das mindestens eine Taschentuch, insbesondere das mindestens eine Papier-Taschentuch, zu entnehmen,
wobei das Material der Hülle Zellstoff aus nachwachsenden Rohstoffen ist, sowie durch eine Einheit, welche eine Vielzahl dieser Verpackungen, mindestens aber zwei dieser Verpackungen, umfasst.

Das Material der Hülle ist bevorzugt Zellstoff aus Bambus und/oder Gras, besonders bevorzugt ist das Material der Hülle Graspapier oder Graskarton. Soll die Verpackung auch Schutz vor Feuchtigkeit bieten, so könnte die Hülle auch aus Silikon sein. In einer bevorzugten Ausführungsform ist die Hülle aus Graskarton, wobei der Graskarton eine Dichte im Bereich von 150 bis 400 g/m² aufweist, bevorzugt weist er eine Dichte im Bereich von 200 bis 350 g/m² auf, besonders bevorzugt eine Dichte im Bereich von 240 bis 300 g/m², ganz besonders bevorzugt eine Dichte im Bereich von 260 bis 290 g/m².

Die Taschentücher könnten auch aus einem anderen Material ausser Papier hergestellt sein. Beispielsweise könnten die Taschentücher auch aus Textilfasern bestehen. Ist die Hülle feuchtigkeitsbeständig, so könnte es sich auch um Feuchttücher handeln.

Die Hülle der einzelnen erfindungsgemässen Verpackungen sind auf beliebige Art und Weise graphisch gestalt- und verzierbar, sowie mit Logos und Marken versehbar. Sie können auch numeriert werden. Werden die Hüllen bedruckt, so kann die Hülle zum Schutz vor Feuchtigkeit und Farbabrieb auch mit einem, inbesondere ökologisch abbaubaren, Schutzlack versehen werden.

Die Hülle kann jeweils nur ein einzelnes gefaltetes Taschentuch, insbesondere ein einzelnes gefaltetes Papier-Taschentuch, oder mehrere Taschentücher, insbesondere mehrere Papier-Taschentücher, aufnehmen. Die Erfindung umfasst auch Ausführungsformen der Verpackung, in der in jeder einzelnen Hülle 6-10 gefaltete Taschentücher, insbesondere Papier-Taschentücher, untergebracht werden können.

Es sei darauf hingewiesen, dass jedwede Kombination der im folgenden beschriebenen Merkmale der bevorzugten Ausführungsformen miteinander auch von der Erfindung umfasst sind, selbst wenn diese nicht explizit erwähnt worden ist.

In einer ersten bevorzugten Ausführungsform der erfindungsgemässen Verpackung ist das Taschentuch, insbesondere das Papier-Taschentuch, aus dem Material Altpapier gefertigt. Dies hat den Vorteil, dass sowohl die Verpackung als auch deren Inhalt kompostierbar sind. Insbesondere wird bevorzugt weder in das Taschentuch, insbesondere das Papier-Taschentuch, noch in die Verpackung Plastik eingearbeitet. Desweiteren erfolgt die Herstellung der Materialien für das Taschentuch, insbesondere das Papier-Taschentuch, und/oder die Verpackung weitgehend schadstoffarm.

Aus hygienischen Gründen werden die benutzten Taschentücher, insbesondere aus Papier, über den Hausmüll entsorgt, während die Verpackung recycelt werden kann, beispielsweise über den Altpapiercontainer.

In einer weiteren bevorzugten Ausführungsform weisen die erste und die zweite Seitenfläche der Hülle die Form eines Rechtecks mit jeweils einer ersten und einer zweiten längeren Längskante und einer ersten und einer zweiten kürzeren Querkante auf. Es sind jedoch auch andere Formen denkbar wie beispielsweise ein Quadrat, ein Dreieck, ein Sechseck, ein Fünfeck oder ein Kreis.

Solche rechteckigen Hüllen können hergestellt werden, indem eine erste grössere Seitenfläche mit einer Länge L1 und einer Breite B1 und eine zweite kleinere Seitenfläche mit einer Länge L2 und einer Breite B2, wobei L1 > L2 und B1> B2, so aufeinandergelegt werden, dass der durch den Längen- und Breitenunterschied gebildete Rand der ersten Seitenfläche um die zweite Seitenfläche gefaltet und verklebt wird. Die gestrichelten Linien in der Fig. 1 zeigen die Seitenflächen an, welche gefaltet und miteinander verklebt werden.

In einer bevorzugten Ausführungsform der erfindungsgemässen Verpackung weist deren Hülle zwei zueinander beabstandete Öffnungen oder Aussparungen auf, durch die ein Verbindungsstreifen geführt werden kann. Dadurch können mehrere dieser Verpackungen zu einer Einheit zusammengefasst werden.

In einer weiteren möglichen Ausführungsform ist der Verbindungsstreifen auf der Aussenseite der Hüllen der einzelnen Verpackungen aufgeklebt. Dies ist jedoch nicht bevorzugt, da so eine verschiebliche Anordnung des Verbindungsstreifens beim Verbinden mehrerer Verpackungen zu einer Einheit nicht möglich ist.

Vorteilhafterweise sind die Grundflächen der ersten und der zweiten Seitenfläche gleich, und die erste Seitenfläche weist zusätzlich Klebebereiche an der ersten und der zweiten Längskante, sowie optional an der ersten Querkante auf, die bevorzugt an den Enden angeschrägt sind, um deren Falten zu erleichtern. In einer Ausführungsform befindet sich ein zusätzlicher Klebebereich an der ersten Querkante.

Bevorzugt werden die Klebebereiche an der ersten und der zweiten Längskante der ersten Seitenfläche zuerst nach innen geklappt und dann mit der zweiten Seitenfläche verklebt. Nach dem Befüllen der Verpackung mit den Taschentüchern wird dann die Verpackung verschlossen.

Das Verschliessen kann entweder durch Verkleben des Klebebereichs an der ersten Querkante der ersten Seitenfläche mit der zweiten Seitenfläche oder bevorzugt durch Einstecken einer an der ersten Querkante der ersten Seitenfläche angebrachten Lasche in eine entsprechende Öffnung, die bevorzugt als Schlitz auf der zweiten Seitenfläche ausgebildet ist, erfolgen.

In einer alternativen Ausführungsform sind die Grundflächen der ersten und der zweiten Seitenfläche ebenfalls gleich, und die erste Seitenfläche weist zusätzlich Klebebereiche an der ersten und der zweiten Längskante auf, die bevorzugt an den Enden angeschrägt sind, um deren Falten zu erleichtern. In dieser Ausführungsform weist die erste Seitenfläche an der ersten Querkante jedoch keinen Klebestreifen, sondern eine Lasche auf, die bevorzugt in einen sog. "zweiten Schlitz" im oberen Bereich der zweiten Seitenfläche gesteckt werden kann. Das Einstecken der Lasche in den zweiten Schlitz kann wieder lösbar oder nicht wieder lösbar erfolgen, bevorzugt erfolgt es nicht wieder lösbar. Bevorzugt befindet sich der zweite Schlitz mittig und parallel zur Querkante im oberen Bereich der zweiten Seitenfläche. Besonders bevorzugt beträgt der Abstand des zweiten Schlitzes zu der obersten Querkante der zweiten Seitenfläche, zu der er sich parallel befindet, 10-20% der Länge L2 der Hülle.

Diese Lasche ist bevorzugt zweigeteilt, mit einem breiteren unteren Teil und einem schmäleren oberen Teil (Fig. 11). Um das Einführen der Lasche in eine Öffnung, bevorzugt in den zweiten Schlitz im oberen Bereich der zweiten Seitenfläche, zu erleichtern, kann der obere Teil der Lasche an seinem Ende, also an seiner oberen Querkante, abgeschrägt sein. Der untere Teil weist bevorzugt eine Faltkante auf, die das Falten erleichtert. Besonders bevorzugt ist diese Faltkante mittig im unteren Teil der Lasche und parallel zur Querkante der ersten Seitenfläche der Verpackung angeordnet. Die Höhe h der Faltkante entspricht dann der räumlichen Ausdehnung der Verpackung, die man sich als flachen Quader vorstellen kann.

Sobald die Lasche in den zweiten Schlitz gesteckt ist, verbleibt sie bevorzugt dort und wird nicht wieder geöffnet. Statt des Verklebens der Querkante erfolgt also ein Verschliessen der Hülle durch Einstecken der Lasche in den Schlitz.

In einer bevorzugten Ausführungsform weist die Lasche Aussparungen zwischen ihrem oberen und unteren Teil und/oder Aussparungen zwischen dem unteren Teil der Lasche und der Querkante der ersten Seitenfläche der Verpackung auf. Dies erleichtert das Falten entlang der entsprechenden Kanten. In einer weiteren bevorzugten Ausführungsform sind die Längskanten des oberen Teils der Lasche zueinander geneigt und/oder die Längskanten des unteren Teils der Lasche bogenförmig ausgebildet.

In einer Ausführungsform erfolgt das Verkleben der ersten und der zweiten Seitenfläche zur Hülle nur über einen Teil der ersten Längskante und über einen Teil der zweiten Längskante, wobei bevorzugt der mittlere Teil nicht verklebt wird. Dadurch wird an der ersten und der zweiten Längskante der Hülle eine Öffnung gebildet. Bevorzugt sind die nicht verklebten Teile der ersten und der zweiten Längskante symmetrisch zueinander.

In einer alternativen bevorzugten Ausführungsform erfolgt das Verkleben der ersten und der zweiten Seitenfläche zur Hülle über die gesamte Länge der ersten Längskante und über die gesamte Länger der zweiten Längskante, allerdings weist die Hülle der Verpackung zwei Aussparungen auf, die sich bevorzugt beabstandet zueinander auf der zweiten Seitenfläche befinden und durch die der Verbindungsstreifen geführt werden kann. Besonders bevorzugt erstrecken sich die zwei Aussparungen jeweils vom mittleren Bereich der ersten und der zweiten Längskante der zweiten Seitenfläche aus in diese zweite Seitenfläche hinein. Ganz besonders bevorzugt sind die beiden Aussparungen halbkreisförmig ausgebildet.

In einer weiteren bevorzugten Ausführungsform weist die zweite kleinere Seitenfläche zumindest über den mittleren Teil beider Längskanten jeweils einen Verstärkungsstreifen auf. Dieser wird beim Zusammenkleben ins Innere der Hülle geklappt.

Zum Verkleben der Seitenflächen wird bevorzugt ein ökologischer Klebstoff für Papier oder Pappe verwendet, der elastisch ist und Temperaturschwankungen aushält. Besonders bevorzugt wird als Klebstoff Stärke und/oder deren Abbauprodukte wie Dextrin verwendet.

In einer zweiten bevorzugten Ausführungsform der erfindungsgemässen Verpackung ist der von der Hülle abtrennbare Bereich dreieckig. Bevorzugt ist hierbei an einer der Spitzen des dreieckigen abtrennbaren Bereichs eine Eingriffaussparung vorgesehen. Besonders bevorzugt hat der dreieckige abtrennbare Bereich die Form eines rechtwinkligen Dreiecks, wobei die Eingriffsaussparung insbesondere an der Spitze des 90° Winkels ist.

In einer weiteren bevorzugten Ausführungsform der erfindungsgemässen Verpackung nimmt der von der Hülle abtrennbare Bereich ungefähr ein Viertel der Fläche der ersten Seitenfläche ein. Insbesondere befindet sich der von der Hülle abtrennbare Bereich also in einem Quadranten der ersten Seitenfläche.

Das Abtrennen des abtrennbaren Bereichs wird vorteilhafterweise durch vorgefertigte Perforationslinien erleichtert, welche sich zumindest teilweise über den Umfang des abtrennbaren Bereichs erstrecken. Vorteilhafterweise erstrecken sich die vorgefertigten Perforationslinien über den gesamten Umfang des abtrennbaren Bereichs. Ist der abtrennbare Bereich dreieckig, erstrecken sich die vorgefertigten Perforationslinien bevorzugt über zwei Seiten, besonders bevorzugt über alle drei Seiten des Dreiecks.

In einer Ausführungsform wird der abtrennbare Bereich so gestaltet, dass er komplett abgetrennt werden kann. In diesem Fall erstrecken sich die Perforationslinien über den gesamten Umfang des abtrennbaren Bereichs und sind stark ausgeprägt.

In einer anderen Ausführungsform kann die durch den abtrennbaren Bereich gebildete Öffnung wieder verschlossen werden. Wenn der abtrennbare Bereich dreieckig ist, könnte dies beispielsweis erreicht werden, indem die Perforationslinien an einer Seite des abtrennbaren Bereichs etwas schwächer perforiert werden als an den anderen Seiten, so dass an der schwächer perforierten Seite keine Abtrennung erfolgt, sondern nur an den beiden anderen. So könnte sich der nur teilweise abgetrennte Bereich zum Wiederverschließen eignen. Ähnliche Lösungen sind auch für andere Formen des abtrennbaren Bereichs denkbar.

In einer dritten bevorzugten Ausführungsform der erfindungsgemässen Verpackung weist die Hülle an der zweiten Seitenfläche parallel zu der ersten Längskante einen ersten Schlitz auf (sog. "**erste** oder **weitere** erfindungsgemässe Verpackung"). Der erste Schlitz könnte sich in einer alternativen Ausführungsform auch direkt an der ersten Längskante befinden. In einer Ausführungsform ist dieser erste Schlitz identisch mit der Öffnung, die sich durch teilweises Nicht-miteinander-verkleben der ersten und der zweiten Seitenflächen bildet. Bevorzugt befindet sich jedoch der erste Schlitz parallel zu der ersten Längskante. Besonders bevorzugt beträgt der Abstand des ersten Schlitzes zu der ersten Längskante, zu der er sich parallel befindet, 10-20% der Breite der Hülle.

Eine vierte bevorzugte Ausführungsform der Verpackung ist eine sogenannte "**letzte** erfindungsgemässe Verpackung", deren Hülle neben dem ersten Schlitz an der zweiten Seitenfläche parallel zu der ersten Längskante auch einen Verbindungsstreifen mit einer Länge L aufweist, der sich parallel zur Querkante von einer der ersten Längskante gegenüberliegenden zweiten Längskante der Hülle aus bis zu seinem freien Ende erstreckt. Hierbei ist die Länge L des Verbindungsstreifens bevorzugt ein Vielfaches der Breite der Hülle, besonders bevorzugt ein Vielfaches der Summe aus Breite B und Dicke D der Hülle. Diese "**letzte** erfindungsgemässe Verpackung" könnte auch nur den Verbindungsstreifen, nicht jedoch den ersten Schlitz an der zweiten Seitenfläche oder an der ersten Längskante aufweisen. In diesem Fall muss aber zumindest eine Öffnung, die sich durch teilweises Nicht-miteinander-verkleben der ersten und der zweiten Seitenflächen bildet, an der Längskante, die dem Verbindungsstreifen gegenüber liegt, vorhanden sein, und eine Mindestbreite aufweisen, die der Breite des Verbindungsstreifens entspricht. Idealerweise befindet sich die Öffnung in der Mitte der Längskante.

In der oben genannten bevorzugten Ausführungsform der Verpackung, in der die erste und die zweite Seitenfläche nur über einen Teil der ersten und über einen Teil der zweiten Längskante miteinander verklebt sind, so dass eine Öffnung gebildet wird, weist diese Öffnung mindestens die Breite des Verbindungsstreifens auf, so dass der Verbindungsstreifen durch die Hülle geführt werden kann. Vorzugsweise erfolgt das Durchführen des Verbindungsstreifens durch die Hülle unterhalb des mindestens einen Taschentuchs, insbesondere unterhalb des mindestens einen Papiertaschentuchs. In einer alternativen Ausführungsform könnte man den Verbindungsstreifen auch auf der Aussenseite der Hülle der ersten oder weiteren Verpackung(en) aufkleben.

Wenn die "**letzte** erfindungsgemässe Verpackung" keinen ersten Schlitz an der zweiten Seitenfläche oder an der ersten Längskante aufweist, muss aber zumindest eine Öffnung, die sich durch teilweises Nicht-miteinander-verkleben der ersten und der zweiten Seitenflächen bildet, an der Längskante, die dem Verbindungsstreifen gegenüber liegt, vorhanden sein, und eine Mindestbreite aufweisen, die der Breite des Verbindungsstreifens entspricht, so dass der Verbindungsstreifen mit seinem freien Ende in diese Öffnung einschiebbar ist. Idealerweise befindet sich die Öffnung in der Mitte der Längskante.

In einer Ausführungsform dieser sogenannten "letzten erfindungsgemässen Verpackung" wird der Verbindungsstreifen an der zweiten Längskante der Hülle befestigt, indem er dort beispielsweise angeklebt wird. Zum Ankleben werden vorzugsweise auch natürliche, kompostierbare Materialien verwendet.

In einer bevorzugten alternativen Ausführungsform der "**ersten Verpackung"** befindet sich kein Schlitz auf der ersten Seitenfläche, sondern auf der zweiten Seitenfläche befinden sich zwei voneinander beabstandete Aussparungen, durch die der Verbindungsstreifen geführt werden kann. Bevorzugt gehen diese Aussparungen jeweils vom mittleren Bereich der ersten und der zweiten Längskante der zweiten Seitenfläche aus. Besonders bevorzugt sind die beiden Aussparungen halbkreisförmig ausgebildet.

In einer bevorzugten alternativen Ausführungsform der "**weiteren erfindungsgemässen Verpackung"** befindet sich kein Schlitz auf der ersten Seitenfläche, sondern auf der zweiten Seitenfläche befinden sich zwei voneinander beabstandete Aussparungen, durch die der Verbindungsstreifen geführt werden kann, sowie ein alternativer erster Schlitz. Bevorzugt gehen diese Aussparungen jeweils vom mittleren Bereich der ersten und der zweiten Längskante der zweiten Seitenfläche aus. Besonders bevorzugt sind die beiden Aussparungen halbkreisförmig ausgebildet. Der alternative erste Schlitz ist bevorzugt parallel zur ersten Längskante der zweiten Seitenfläche und beabstandet dazu. Er kann sowohl mittig als auch etwas nach oben oder unten versetzt angeordnet sein.

Bei der dazugehörigen "**letzten erfindungsgemässe Verpackung"** befindet sich kein Schlitz auf der ersten Seitenfläche, sondern optional auf der zweiten Seitenfläche. Falls vorhanden, ist dieser alternative erste Schlitz ebenfalls parallel zur ersten Längskante und beabstandet dazu. Er kann sowohl mittig als auch etwas nach oben oder unten versetzt angeordnet sein.

Dieser alternative erste Schlitz weist idealerweise eine Mindestbreite auf, die der Breite des Verbindungsstreifens entspricht, so dass der Verbindungsstreifen mit seinem freien Ende in diese Öffnung einschiebbar ist. Die Breite des Verbindungsstreifens kann von dieser Mindestbreite auch abweichen. So könnte der Verbindungsstreifen beispielsweise etwas breiter als die Mindestbreite sein. Dann wäre zwar das Einschieben des freien Ende des Verbindungsstreifens in den ersten Schlitz erschwert, aber das unbeabsichtigte Herausrutschen würde vermieden werden. In einer erfindungsgemässen Ausführungsform der Verpackung ist kein erster Schlitz vorhanden. In diesem Fall wird das Ende des Verbindungsstreifens in die nächstgelegene Aussparung auf der zweiten Seitenfläche gesteckt. In einer bevorzugten Ausführungsform weist der Verbindungsstreifen an seinem freien Ende keinen aufragbaren Bereich auf.

Auch hier wird der Verbindungsstreifen an der zweiten Längskante der Hülle der letzten Verpackung befestigt, indem er dort beispielsweise angeklebt wird. Zum Ankleben werden vorzugsweise auch natürliche, kompostierbare Materialien verwendet.

In einer fünften bevorzugten Ausführungsform der erfindungsgemässen Verpackung ist der Verbindungsstreifen aus dem gleichen Material wie die Hülle, also aus Zellstoff aus nachwachsenden Rohstoffen, vorzugsweise aus Graspapier und/oder Graskarton und/oder Bambus, gefertigt.

In einer sechsten bevorzugten Ausführungsform der erfindungsgemässen Verpackung umfasst der Verbindungsstreifen entlang seiner Länge L quer zur Längsrichtung Sollbruchstellen, an denen definierte Abschnitte des Verbindungsstreifens abtrennbar sind, wobei die Sollbruchstellen bevorzugt einen Abstand haben, der grösser ist als die Breite B der Hülle, besonders bevorzugt grösser ist als die Summe aus Breite B und Dicke D der Hülle. Zusätzlich kann der Verbindungsstreifen an den Sollbruchstellen auch noch eine geringere Breite B aufweisen. Die Abstände der Sollbruchstellen können gleich sein, bevorzugt werden die Abstände der Sollbruchstellen entlang des Verbindungsstreifens vom freien Ende bis zum an der Verpackung befestigten Ende hin immer kleiner.

Bei einer anderen bevorzugten Ausführungsform der sogenannten "**ersten** oder **weiteren** erfindungsgemässen Verpackung", weist deren Hülle neben dem ersten Schlitz an der zweiten Seitenfläche einen zweiten Schlitz auf, der parallel zu dem ersten Schlitz ist. Durch den ersten und den zweiten Schlitz wird also eine Art Lasche gebildet, durch die der Verbindungsstreifen geführt werden kann.

Bei weiteren Ausführungsformen der sogenannten "**ersten** oder **weiteren** erfindungsgemässen Verpackung" und der sogenannten **"letzten** Verpackung", weisen deren Hüllen keine Schlitze oder Aussparungen auf, sondern jeweils einen Bereich, der beispielsweise und bevorzugt im Bereich der Schlitze oder Aussparungen angebracht ist, und mit einem Bereich am freien Ende des Verbindungsstreifens einen lösbaren Klettverschluss oder eine lösbare Klebeverbindung bilden. In diesen Ausführungsformen weisen die definierten Abschnitte des Verbindungsstreifens an ihren dem freien Ende des Verbindungsstreifens zugewandten Enden jeweils auch einen derartigen Bereich auf.

In einer alternativen Ausführungsform der erfindungsgemässen Verpackung könnten sich die "erste oder weitere" und die "letzte erfindungsgemässe Verpackung" auch nur durch die Gegenwart eines Verbindungsstreifens unterscheiden. In diesem Fall würden die Hüllen beider Verpackungen, der ersten oder weiteren und der letzten Verpackung, jeweils auf der zweiten Seitenfläche entweder zwei Aussparungen oder parallel zu der ersten und parallel zu der zweiten Längskante jeweils einen ersten und optional einen zweiten Schlitz aufweisen, während die letzte Verpackung dann zusätzlich noch einen Verbindungsstreifen mit einer Länge L aufweisen würde. Hierbei ist die Länge L des Verbindungsstreifens bevorzugt ein Vielfaches der Breite der Hülle, besonders bevorzugt ein Vielfaches der Summe aus Breite B und Dicke D der Hülle. Der Verbindungsstreifen ist bevorzugt an seinem freien Ende so ausgebildet, dass ein leichtes Herausrutschen des Verbindungsstreifens aus dem ersten und optional zweiten Schlitz verhindert werden kann.

Bei einer anderen Ausführungsform der erfindungsgemässen Verpackung könnten die Hüllen der ersten oder weiteren und der letzten Verpackung statt der Schlitze oder Aussparungen auf der zweiten Seitenfläche parallel zu einer ersten Längskante dort auch aufgebrachte Laschen aufweisen, durch die der Verbindungsstreifen dann geführt werden kann. Auch hier könnte man den Verbindungsstreifen bevorzugt an seinem freien Ende so ausbilden, dass er nicht mehr durch die Lasche rutschen kann, wenn er erstmal durch sie geführt wurde. Diese Ausführungsform ist jedoch nicht bevorzugt, da die Laschen leicht abgerissen werden können.

In der in Fig. 7 A gezeigten Variante weist der Verbindungsstreifen an seinem freien Ende bzw. in seinen definierten Abschnitten, die durch die Sollbruchstellen abtrennbar sind, jeweils an dem Ende, welches dem freien Ende näher liegt, einen Bereich auf, der von der Oberfläche des Verbindungsstreifens aufragen kann. Dies kann beispielsweise durch Ablösen eines Teils des Bereichs entlang von Perforationslinien erfolgen. Der aufragbare Teil wird nach Durchführen des freien Endes oder des definierten Abschnittes durch den Schlitz aufgeragt, so dass ein Zurückrutschen durch den Schlitz verhindert wird. Statt des aufragbaren Teils könnte der Verbindungsstreifen auch eine Aussparung an seinem freien Ende bzw. in seinen definierten Abschnitten aufweisen, die durch die Sollbruchstellen abtrennbar sind, jeweils an dem Ende, welches dem freien Ende näher liegt (siehe Fig. 3 A). Von der Erfindung umfasst ist auch eine Ausführungsform des Verbindungsstreifens, die weder einen aufragbaren Teil noch eine Aussparung aufweist.

Werden mindestens zwei Verpackungen, die jeweils nur ein einzelnes Taschentuch, insbesondere ein Papier-Taschentuch enthalten, miteinander zu einer Einheit verbunden, so ist in der Einheit jedes Taschentuch, insbesondere Papier-Taschentuch, einzeln und abtrennbar verpackt. Dies ist besonders hygenisch. Allerdings ist es nachhaltiger, wenn in jeder Verpackung mehrere Taschentücher, insbesondere Papier-Taschentücher, enthalten sind.

Hierbei wird bevorzugt mindestens eine **erste oder weitere** erfindungsgemässe Verpackung gemäss obiger Definition mit einer **letzten** erfindungsgemässen Verpackung gemäss obiger Definition zu einer entsprechenden Einheit verbunden. D.h. die Hülle der **letzten** Verpackung dieser Einheit weist einen Verbindungsstreifen mit einer Länge L auf, der sich parallel zur Querkante von einer der ersten Längskante gegenüberliegenden zweiten Längskante der Hülle aus bis zu seinem freien Ende erstreckt; während die Hülle der ersten oder weiteren Verpackung dieser Einheit auf der zweiten Seitenfläche entweder zwei Aussparungen und/oder parallel zu einer ersten Längskante einen ersten Schlitz sowie optional parallel zu einer zweiten Längskante einen zweiten Schlitz aufweist. Bevorzugt weist die Hülle der letzten Verpackung der Einheit auf der zweiten Seitenfläche parallel zu einer ersten Längskante einen ersten Schlitz auf (s. Fig. 16A, 16B).

In einer bevorzugten Ausführungsform der erfindungsgemässen Einheit aus Verpackungen sind die letzte Verpackung und die mindestens eine erste oder weitere Verpackung aufeinander legbar, und bilden so eine zusammengelegte Anordnung der Einheit, wobei bevorzugt ausserdem die mindestens eine erste oder weitere Verpackung entlang des Verbindungsstreifens anordenbar sind. Dies setzt jedoch voraus, dass der Verbindungsstreifen durch Öffnungen im Inneren der Hüllen der einzelnen Verpackungen geführt ist. Alternativ kann der Verbindungsstreifen auch durch zwei Aussparungen auf der Rückseite, insbesondere auf der zweiten Seitenfläche, der Hülle geführt sein. Ist der Verbindungsstreifen aber auf der Aussenseite der Hüllen der einzelnen Verpackungen aufgeklebt (weitere mögliche Ausführungsform), so ist eine verschiebliche Anordnung nicht möglich. Bevorzugt enthält eine Einheit drei oder vier Verpackungen.

In einer bevorzugten Ausführungsform der erfindungsgemässen Einheit weist die erste Verpackung lediglich die durch Nicht-vollständiges-miteinander-verkleben der ersten und zweiten Seitenfläche gebildeten Öffnungen an den Längskanten auf, während die weiteren Verpackungen zusätzlich einen ersten Schlitz und optional einen zweiten Schlitz parallel zur ersten Längskante der Hülle aufweisen. Die letzte Verpackung muss hierbei lediglich eine Öffnung oder einen Schlitz aufweisen, durch den der Verbindungsstreifen geschoben werden kann, um die Einheit in der zusammengelegten Anordnung zu fixieren.

In einer alternativen bevorzugten Ausführungsform der erfindungsgemässen Einheit weisen die erste Verpackung und die weitere(n) Verpackung(en) die Aussparungen auf der zweiten Seitenfläche auf, während die weitere(n) Verpackung(en) und die letzte Verpackung den ersten Schlitz parallel zur ersten Längskante der zweiten Seitenfläche aufweisen, durch den der Verbindungsstreifen geschoben werden kann, um die Einheit in der zusammengelegten Anordnung zu fixieren.

Die Anordnung der ersten oder weiteren Verpackung entlang des Verbindungsstreifens erfolgt bevorzugt dadurch, dass der Verbindungsstreifen der letzten Verpackung durch die durch Nicht-vollständiges-miteinander-verkleben der ersten und zweiten Seitenfläche gebildeten Öffnungen an den Längskanten der mindestens ersten oder weiteren Verpackung oder durch die Aussparungen auf deren zweiter Seitenfläche geführt wird. So können nicht nur zwei Verpackungen miteinander verbunden werden, sondern drei oder vier Verpackungen oder eine beliebige Anzahl von Verpackungen, wobei die Länge L des Verbindungsstreifens der letzten Verpackung so gewählt wird, dass diese Anzahl von weiteren ersten oder weiteren Verpackungen auf den Verbindungsstreifen aufschiebbar sind.

Werden die einzelnen Verpackungen aufeinandergelegt, also aufeinandergestapelt, so erhält man eine zusammengelegte Anordnung der Einheit. Daher ist es vorteilhaft, wenn die Länge L des Verbindungsstreifens so gewählt wird, dass der Verbindungsstreifen um die Einheit in der zusammengelegten Anordnung gelegt werden kann und mit seinem freien Ende in den ersten Schlitz und, falls vorhanden, den zweiten Schlitz der letzten Verpackung oder in die durch Nicht-vollständiges-miteinander-verkleben der ersten und zweiten Seitenfläche gebildete Öffnung an der dem Verbindungsstreifen gegenüberliegenden Längskante oder in die entsprechende Aussparung auf der zweiten Seitenfläche einführbar ist.

Aus dieser Einheit können nun nacheinander einzeln die Verpackungen entnommen werden. Wird die erste, oberste Verpackung abgetrennt, so wird die zweite Verpackung damit zur obersten Verpackung, die als nächstes abgetrennt werden kann. Da die Länge des Verbindungsstreifens an den Sollbruchstellen entsprechend der Anzahl der verbleibenden Anzahl der Verpackungen gekürzt werden kann, bleibt das Ende des Verbindungsstreifens in den ersten Schlitz und, falls vorhanden, den zweiten Schlitz der obersten Verpackung einführbar, um die zusammengelegte Anordnung der Einheit weiterhin zu erhalten.

In einer bevorzugten Ausführungsform weist die Einheit drei Verpackungen auf, die folgendermassen angeordnet werden:
Die letzte Verpackung ist eine Verpackung nach Anspruch 6 oder 7 soweit sich Anspruch 6 oder 7 auf einen der Ansprüche 1-3 zurückbeziehen, d.h. die letzte Verpackung weist keine Öffnungen, Schlitze oder Aussparungen für den Verbindungsstreifen auf, lediglich einen Schlitz oder eine anderweitig gestaltete Öffnung, falls die Querkante der Hülle durch Einstecken einer Lasche geschlossen wird, und optional eine Eingriffsaussparung zum leichteren Öffnen bzw. Entfernen des abtrennbaren Bereichs. Die letzte Verpackung weist jedoch einen Verbindungsstreifen auf, welcher durch die zwei Aussparungen auf der zweiten Seitenfläche der Hülle der benachbarten weiteren Verpackung (Verpackung gemäss Anspruch 5 mit den Merkmalen der Variante 1 und den Merkmalen der Variante 2; Anspruch 5 beansprucht 2 Varianten, die durch "und/oder" miteinander verknüpft sind; oder Verpackung gemäss Anspruch 4 mit den Merkmalen der Variante 1 und den Merkmalen der Variante 2; Anspruch 4 beansprucht 3 Varianten, die durch "und/oder" miteinander verknüpft sind) geführt wird. Diese weitere Verpackung weist bevorzugt einen ersten Schlitz benachbart zur ersten Aussparung auf. Der Verbindungsstreifen wird nun weiter durch die zwei Aussparungen einer sog. ersten Verpackung geführt. Die sog. erste Verpackung ist also eine Verpackung nach Anspruch 5 mit den Merkmalen der Variante 1 bzw. eine Verpackung nach Anspruch 4 mit den Merkmalen der Variante 1.

Diese Anordnung von drei Verpackungen wird nun folgendermassen aufeinandergelegt: Die weitere Verpackung ist die oberste Verpackung, die letzte Verpackung wird unter die oberste Verpackung eingeklappt und ist damit die mittlere Verpackung. Anschliessend wird die erste Verpackung unter die letzte Verpackung eingeklappt und bildet damit die unterste Verpackung. Das freie Ende des Verbindungsstreifens wird nun in die erste Aussparung oder bevorzugt den ersten Schlitz der obersten (mittlere/weitere Verpackung) gesteckt. Somit sind alle drei Verpackungen zu einer Einheit zusammengelegt worden. Hier wird die unterste Verpackung als erstes entnommen und dann die mittlere/weitere Verpackung.

Soll von dieser Einheit eine Verpackung entnommen werden, so wird der Verbindungsstreifen gelöst und an der ersten Sollbruchstelle abgetrennt. Damit ist die erste (unterste Verpackung) abgetrennt und der Verbindungsstreifen gekürzt worden. Das freie Ende des Verbindungsstreifens wird jetzt um die Anordnung aus letzter Verpackung (jetzt unterste Verpackung) und weiterer Verpackung (weiterhin oberste Verpackung) gelegt und in die erste Aussparung oder bevorzugt den ersten Schlitz der obersten (mittlere Verpackung) gesteckt. Somit sind nur noch zwei Verpackungen zur Einheit zusammengelegt worden.

Selbstverständlich sind auch andere Anordnungen der drei Verpackungen zu einer Einheit möglich und von der vorliegenden Erfindung mitumfasst. Zudem kann die Einheit auch aus mehr als drei Verpackungen bestehen, die dann entsprechend aufeinandergelegt werden.

Eine optimale Faltung des Taschentuchs, insbesondere des Papiertaschentuchs, zum Einbringen in die erfindungsgemässe Verpackung ist in Fig. 10 gezeigt. Idealerweise weist das Taschentuch, insbesondere das Papiertaschentuch, drei gleich grosse Bereiche auf, sowie einen vierten Bereich, der ungefähr ein Drittel so gross oder halb so gross ist wie einer der drei anderen Bereiche. In einer beispielhaften Ausführungsform eines erfindungsgemässen Taschentuchs, insbesondere eines erfindungsgemässen Papier-Taschentuchs, haben die drei gleichen Bereiche jeweils eine Breite von 5,5 bis 6 cm und der vierte Bereich eine Breite im Bereich von 2,0 bis 3,0 cm. Die Gesamtfläche des erfindungsgemässen Taschentuchs, insbesondere des erfindungsgemässen Papier-Taschentuchs, wäre dann 16-18 cm x 18-20 cm, z.B. 17 cm x 19 cm. Diese Angaben sind rein beispielhaft und in keiner Weise limitierend.

### Kurzbeschreibung der Zeichnungen

Die Fig. 1-10 zeigen eine Ausführungsform der erfindungsgemässen Einzelverpackung und einer Einheit aus mehreren dieser Einzelverpackungen, während die Fig. 11-19 eine alternative bevorzugte Ausführungsform davon zeigen.
Fig. 1 zeigt eine Aufsicht auf die Rückseite zweier erfindungsgemässer Verpackungen vor ihrem Verkleben.
Fig. 2 zeigt die Vorderseite einer einzelnen sog. ersten oder weiteren Verpackung gemäss der vorliegenden Erfindung.
Fig. 3A zeigt eine alternative Ausführungsform eines Verbindungsstreifens mit einer Aussparung an seinem freien Ende. Fig. 3B zeigt eine alternative einzelne sog. erste oder weitere Verpackung gemäss der vorliegenden Erfindung.
Fig. 4 zeigt eine Aufsicht auf eine erfindungsgemässe Einheit von vier Verpackungen, die entlang des Verbindungsstreifens angeordnet sind.
Fig. 5 zeigt eine erfindungsgemässe Einheit in der zusammengelegten Anordnung in schräger Ansicht.
Fig. 6A und 6D zeigen eine Aufsicht auf zwei erfindungsgemässe Einheiten in der zusammengelegten Anordnung, Fig. 6B eine Sicht entlang der Querkante und Fig. 6C eine Sicht entlang der Längskante.
Fig. 7A zeigt eine Ausführungsform eines Verbindungsstreifens mit einem aufragbaren Bereich an seinem freien Ende. Fig. 7B zeigt eine einzelne sog. erste oder weitere Verpackung gemäss der vorliegenden Erfindung.
Fig. 8 zeigt eine Aufsicht auf einen Verbindungsstreifen.
Fig. 9 zeigt eine Aufsicht auf eine erfindungsgemässe Verpackung vor ihrem Verkleben.
Fig. 10 zeigt ein Papier-Taschentuch, wie es zum Einbringen in die erfindungsgemässe Verpackung gefaltet wird.
Fig. 11 zeigt die Rückseite einer alternativen bevorzugten Verpackung, welche keine Verstärkungsstreifen an der zweiten Seitenfläche sowie keine Aussparungen auf der zweiten Seitenfläche aufweist, Fig. 12 zeigt deren Vorderseite, jeweils in aufgefalteter Form, also vor dem Falten, Verkleben bzw. Einstecken der Lasche.
Fig. 13 zeigt die Rückseite einer weiteren bevorzugten Ausführungsform der erfindungsgemässen alternativen Verpackung in nicht-zusammengeklebter bzw. -gesteckter Form, die an der Querkante der ersten Seitenfläche keinen Klebebereich, sondern eine Lasche aufweist, die in einen dazugehörigen Schlitz im oberen Teil der zweiten Seitenfläche, bevorzugt nicht wieder-lösbar, eingesteckt wird.
Fig. 14 zeigt die alternative bevorzugte Ausführungsform der erfindungsgemässen Verpackung nach Fig. 13 in zusammengeklebter bzw. gesteckter Form mit Verbindungsstreifen von vorne.
Fig. 15A zeigt die alternative bevorzugte Ausführungsform der Verpackung nach Fig. 13 von vorne. Fig. 15B zeigt den Verbindungsstreifen.
Fig. 16A zeigt eine Aufsicht auf eine erfindungsgemässe Einheit von drei Verpackungen gemäss alternativer bevorzugter Ausführungsform nach Fig. 13, die entlang des Verbindungsstreifens angeordnet sind. Fig. 16B zeigt dieselbe Einheit in einer Ansicht, in der auch die Klebebereiche und Verstärkungsstreifen entlang den Längskanten sowie alle Laschen der einzelnen Verpackungen zu sehen sind.
Fig. 17A zeigt die alternative bevorzugte Ausführungsform der Verpackungseinheit von schräg vorne und Fig. 17B zeigt sie von schräg hinten.
Fig. 18A zeigt die alternative bevorzugte Ausführungsform der Verpackungseinheit von vorne, Fig. 18C zeigt sie von hinten und die Fig. 18B und 18D zeigen sie von der Seite.
Fig. 19 zeigt eine Aufsicht auf einen alternativen bevorzugte Verbindungsstreifen.

### Bevorzugte Ausführungsformen der Erfindung

Die Erfindung umfasst jedwede beliebige Kombination der Merkmale der bevorzugten Ausführungsformen miteinander, auch wenn diese nicht explizit erwähnen worden ist.

Fig. 1 zeigt eine Aufsicht auf zwei erfindungsgemässe erste oder weitere Verpackungen 10, 10' in aufgefalteter Form. Die gezeigte Anordnung lässt sich für beliebig viele erfindungsgemässe erste oder weitere Verpackungen fortsetzen. Die erfindungsgemässe erste oder weitere Verpackungen 10, 10' umfassen jeweils eine Hülle 3 mit einer ersten Seitenfläche 1 mit einer Länge L1 und einer Breite B1 und einer zweiten Seitenfläche 2 mit einer Länge L2 und einer Breite B2, wobei L1 > L2 und B1 > B2, welche nach dem Zusammenkleben einen Innenraum begrenzen, in dem mindestens ein gefaltetes Taschentuch (nicht gezeigt), insbesondere ein gefaltetes Papier-Taschentuch, aufnehmbar ist. Die zwei einzelnen Verpackungen 10, 10' lassen sich durch Schneiden entlang des gestrichelten Doppelpfeils und der Umrandungen in aufgeklappter Form gewinnen. Die erste Seitenfläche 1 weist eine erste Längskante 11 und eine zweite Längskante 12, sowie eine Querkante 13 auf. Die erste grössere Seitenfläche 1 und die zweite kleinere Seitenfläche 2 können so aufeinander gelegt werden, dass der durch den Längen- und Breitenunterschied gebildete Rand der ersten Seitenfläche um die zweite Seitenfläche gefaltet und verklebt wird. Diesen Rand kann man auch als Klebebereich 15L1 + 15L2 + 15Q1 bezeichnen; die erste Seitenfläche weist also - im Vergleich zur zweiten Seitenfläche - zusätzlich die Klebebereiche 15L1, 15L2, 15Q1 an der ersten und der zweiten Längskante, sowie an der ersten Querkante auf, die bevorzugt an den Enden 25, 25', 25", 25"', 25'^{v}, 25^{v} angeschrägt sind, um deren Falten zu erleichtern. Bevorzugterweise werden die Klebebereiche 15L1, 15L2 an der ersten und zweiten Längskante der ersten Seitenfläche im mittleren Bereich nicht verklebt, sondern nur ins Innere der Hülle geklappt, so dass die Öffnungen 16 und 17 gebildet werden. Durch diese Öffnungen 16, 17 kann dann der Verbindungsstreifen 9 (nicht gezeigt) geführt werden. In Fig. 1 ist diese Führung durch die gestrichelten Linien 19, 19' gezeigt. Die zweite Seitenfläche 2 weist an ihren Längskanten Verstärkungsstreifen 14, 14' auf, die beim Zusammenkleben mit der ersten Seitenfläche 1 ins Innere der Hülle 3 geklappt werden können. Ein von der Hülle 3 zumindest teilweise abtrennbarer Bereich 6 befindet sich an der ersten Seitenfläche 1, wobei bei teilweiser Abtrennung des Bereichs 6 dann eine Öffnung 7 gebildet wird, um das mindestens eine Taschentuch (nicht gezeigt), insbesondere das mindestens eine Papier-Taschentuch, zu entnehmen.

Fig. 2 zeigt eine einzelne sog. erste oder weitere Verpackung 10 gemäss der vorliegenden Erfindung in zusammengeklebter Form mit einer Hülle 3 mit einer ersten Seitenfläche 1 mit dem teilweise abtrennbaren Bereich 6 und dem durch die Öffnungen 16, 17 geführten Verbindungsstreifen 9, der eine Sollbruchstelle 93 aufweist. Der Verbindungsstreifen 9 weist an der Sollbruchstelle 93 eine geringere Breite auf. Die Klebebereiche 15L1, 15L2 und 15Q1 an der ersten und zweiten Längskante bzw. der ersten Querkante sind nach dem Verkleben nach innen geklappt und hier durch gestrichelte Linien angedeutet.

Fig. 3A zeigt eine alternative Ausführungsform eines Verbindungsstreifens 9 mit einer Aussparung 97 an seinem freien Ende 96. Der definierte Abschnitt 94' weist ebenfalls an seinem dem freien Ende 96 des Verbindungsstreifens zugewandten Ende 105 hin ebenfalls eine Aussparung 97' auf. Beide Enden 96/104 und 104' sind an beiden Seiten abgeschrägt, vorzugsweise in einem 60° Winkel (α). Dies erleichtert das Einschieben des Verbindungsstreifens 9 in den ersten Schlitz 21-1 der ersten Verpackung 10-1. Nach Einschieben des Verbindungsstreifens 9 verbleibt sein freies Ende 96 in der Hülle 3 und ist so beispielsweise vor unbeabsichtigtem Abreissen geschützt. Die definierten Abschnitte 94, 94' sind auch an ihren dem freien Ende 96 des Verbindungsstreifens abgewandten Enden 104', 107 (107 nicht gezeigt) an beiden Seiten abgeschrägt. Dies erleichtert die Abtrennung der definierten Abschnitte 94, 94' an den Sollbruchstellen 93, 93'. Fig. 3B zeigt eine alternative einzelne sog. erste oder weitere Verpackung 10-1 gemäss der vorliegenden Erfindung mit einer Hülle 3 mit einer ersten Seitenfläche 1 mit einem abtrennbaren Bereich 6, einer ersten Längskante 11, einer zweiten Längskante 12 und einer Querkante 13. Der erste Schlitz 21-1 der ersten Verpackung befindet sich parallel zur ersten Längskante 11. Der Abstand des ersten Schlitzes 21-1 zur Längskante 11 ist ca. 15% der Breite der Hülle 3. Der abtrennbare Bereich 6 ist dreieckig und hat ungefähr die Grösse eines Quadranten der Hülle 3. Der abtrennbare Bereich 6 ist hierbei zur Mitte der Hülle 3 hin derart verschoben, dass die Seite 61 des abtrennbaren Bereichs parallel zur Querkante 13 und die Seite 62 des abtrennbaren Bereichs 6 parallel zur Längskante 12 ist. Um die Abtrennung des abtrennbaren Bereichs 6 zu erleichtern, weist dieser im rechten Winkel eine Eingriffsausssparung 8 auf.

Fig. 4 zeigt eine Aufsicht auf eine erfindungsgemässe Einheit 100 von vier Verpackungen 10-1, 10-1', 10-1" und 10-2 in aufgeklappter Anordnung, wobei die Verpackungen 10-1, 10-1', 10-1" entlang des Verbindungsstreifens 9 verschieblich angeordnet sind. Die abtrennbaren Bereiche 6, 6', 6", 6‴ sind in Form eines rechtwinkligen Dreiecks ausgebildet und weisen im rechten Winkel jeweils eine Eingriffsaussparung 8, 8', 8", 8‴ auf. Die ersten oder weiteren Verpackungen 10-1, 10-1' und 10-1" weisen jeweils einen ersten Schlitz 21-1, 21-1', 21-1" auf, durch den der Verbindungsstreifen 9 eingeführt werden kann, wenn die vier Verpackungen 10-1, 10-1', 10-1" und 10-2 zu einer zusammengelegten Anordnung aufeinandergelegt und durch den Verbindungsstreifen 9 in dieser zusammengelegten Anordnung gehalten werden. An der letzten Verpackung 10-2 ist der Verbindungsstreifen an der zweiten Längskante 12 der Hülle angeklebt. Der Verbindungsstreifen 9 ist in Fig. 3A detaillierter gezeigt.

Fig. 5 zeigt eine erfindungsgemässe Einheit 101 in der zusammengelegten Anordnung in schräger Ansicht. Die Hülle 3 der obersten Verpackung 10-1 hat eine erste Seitenfläche 1 mit einem abtrennbaren Bereich 6, der bei Abtrennung eine Öffnung 7 frei gibt, und mit zwei Schlitzen 21 und 22, die sich parallel zur Längskante 11 befinden und eine Lasche bilden, durch die das freie Ende 96 des Verbindungsstreifens 9 geführt ist. Der abtrennbare Bereich 6 ist als rechtwinkliges Dreick ausgebildet, das derart zur Mitte hin verschoben ist, dass die Seite 61 parallel zur Querkante 13 und die Seite 62 parallel zur Längskante 12 ist. Im rechten Winkel des abtrennbaren Bereichs 6 befindet sich eine Eingriffsaussparung 8, die das Abtrennen des abtrennbaren Bereichs 6 erleichtert.

Fig. 6A und 6D zeigen eine Aufsicht auf eine erfindungsgemässe Einheit 101 in der zusammengelegten Anordnung. Fig. 6A zeigt die Einheit 101 mit dem durch die Schlitze 21 und 22 durchgeführten freien Ende 96 des Verbindungsstreifens, Fig. 6D zeigt die Einheit ohne durchgeführten Verbindungsstreifen 9. Fig. 6B eine Sicht entlang der Querkante und Fig. 6C eine Sicht entlang der Längskante.

Fig. 7A zeigt eine Ausführungsform eines Verbindungsstreifens 9 mit einem aufragbaren Bereich 98 an seinem freien Ende 96, einem definierten Abschnitt 94 und einer Sollbruchstelle 93. Die Breite des Verbindungsstreifen 9 ist über die Länge des Abschnitts 94 grösser als an den Enden 104, 104' des definierten Abschnittes. Um das Einschieben des freien Endes 96 des Verbindungsstreifens zu erleichtern, ist es an beiden Seiten 106, 106' abgeschrägt, vorzugsweise in einem 60° Winkel. Um das Ablösen des definierten Abschnittes 94 des Verbindungsstreifens zu erleichtern, sind auch die Seiten 109, 109' des nicht-freien Endes 104' des Verbindungsstreifens abgeschrägt, vorzugsweise in einem 60° Winkel. Fig. 7B zeigt eine einzelne sog. erste oder weitere Verpackung 10-1 gemäss der vorliegenden Erfindung mit einer Hülle 3 mit einer ersten Seitenfläche 1 mit einem abtrennbaren Bereich 6, einer ersten Längskante 11, einer zweiten Längskante 12 und einer Querkante 13. Der erste Schlitz 21-1 der ersten Verpackung befindet sich parallel zur ersten Längskante 11. Der Abstand des ersten Schlitzes 21-1 zur Längskante 11 ist ca. 15% der Breite der Hülle 3. Der abtrennbare Bereich 6 ist dreieckig und hat ungefähr die Grösse eines Quadranten der Hülle 3. Der abtrennbare Bereich 6 ist hierbei zur Mitte der Hülle 3 hin derart verschoben, dass die Seite 61 des abtrennbaren Bereichs parallel zur Querkante 13 und die Seite 62 des abtrennbaren Bereichs 6 parallel zur Längskante 12 ist.

Fig. 8 zeigt eine Aufsicht auf einen Verbindungsstreifen 9 für eine Einheit von drei Verpackungen. Der Verbindungsstreifen 9 weist drei definierte Abschnitte 94, 94', 94" auf, die durch Sollbruchstellen 93, 93' voneinander getrennt sind. Der Verbindungsstreifen ist an seinem freien Ende 96 an beiden Seiten 106 und 106' abgeschrägt, vorzugsweise in einem 60° Winkel, was das Einführen des freien Endes 96 des Verbindungsstreifens in den Schlitz oder die Lasche oder die Öffnung der Verpackung erleichtert. Um ein Herausrutschen des freien Endes 96 des Verbindungsstreifens aus dem Schlitz oder der Öffnung der obersten Verpackung zu verhindern oder zumindest zu erschweren, weist das freie Ende 96 des Verbindungsstreifens eine Aussparung 97 auf. Da der definierte Abschnitt 94 nach Aufbrauch der ersten, obersten Verpackung abgetrennt wird, weisen auch die definierten Abschnitte 94' und 94" jeweils eine Aussparung 97', 97" an ihren dem freien Ende 96 des Verbindungsstreifens zugewandten Enden 105 und 105' auf. Zudem ist der definierte Abschnitt 94' sowohl an seinem dem freien Ende 96 des Verbindungsstreifens zugewandten Ende 105 als auch an seinem dem freien Ende 96 des Verbindungsstreifens abgewandten Ende 107 ebenfalls an beiden Seiten abgeschrägt, ebenfalls vorzugsweise in einem 60° Winkel. Dies erleichtert das Einführen des Endes 105 des definierten Abschnittes 94' in den Schlitz oder die Öffnung der nächsten obersten Verpackung bzw. das Abtrennen des definierten Abschnittes 94' an der Sollbruchstelle 93', wenn diese nächste oberste Verpackung auch verbraucht ist. Der definierte Abschnitte 94" ist mit seinem dem freien Ende 96 des Verbindungsstreifens abgewandten Ende 107' an der letzten Verpackung befestigt, und daher nur an seinem dem freien Ende 96 des Verbindungsstreifens zugewandten Ende 105' an beiden Seiten abgeschrägt, ebenfalls vorzugsweise in einem 60° Winkel. Die definierten Abschnitte 94, 94', 94"des Verbindungsstreifens 9 sind unterschiedlich lang, was das Aufeinanderlegen von mehreren Verpackungen 10, 10', 10" erleichtert. Der Verbindungsstreifen 9 für eine Einheit von vier Verpackungen unterscheidet sich von dem hier gezeigten für eine Einheit von drei Verpackungen dadurch, dass ein weiterer Abschnitt 94‴ hinzugefügt wird, wobei der Abschnitt 94‴ das Aussehen des hier gezeigten Abschnittes 94" hat, und der Abschnitt 94" des Verbindungsstreifens 9 für eine Einheit von vier Verpackungen das Aussehen des hier gezeigten Abschnittes 94'.

Fig. 9 zeigt eine Aufsicht auf eine erfindungsgemässe Verpackung 10 vor ihrem Verkleben. Die erfindungsgemässe Verpackung 10 hat eine Hülle 3 mit einer ersten grösseren Seitenfläche 1 und einer zweiten kleineren Seitenfläche 2, welche nach dem Zusammenkleben einen Innenraum begrenzen, in dem mindestens ein gefaltetes Taschentuch (nicht gezeigt), insbesondere ein gefaltetes Papier-Taschentuch, aufnehmbar ist. Die erste grössere Seitenfläche 1 und die zweite kleinere Seitenfläche 2 können so aufeinander gelegt werden, dass der durch den Längen- und Breitenunterschied gebildete Rand der ersten Seitenfläche um die zweite Seitenfläche gefaltet und verklebt wird. Diesen Rand kann man auch als Klebebereich 15L1 + 15L2 + 15Q1 bezeichnen; die erste Seitenfläche weist also - im Vergleich zur zweiten Seitenfläche - zusätzlich die Klebebereiche 15L1, 15L2, 15Q1 an der ersten und der zweiten Längskante, sowie an der ersten Querkante auf, die bevorzugt an den Enden 25, 25', 25", 25"', 25'^{v}, 25^{v} angeschrägt sind, um deren Falten zu erleichtern. Ein von der Hülle 3 zumindest teilweise abtrennbarer Bereich 6 befindet sich an der ersten Seitenfläche 1, wobei bei teilweiser Abtrennung des Bereichs 6 dann eine Öffnung 7 gebildet wird, um das mindestens eine Taschentuch (nicht gezeigt), insbesondere das mindestens eine Papier-Taschentuch, zu entnehmen.

Fig. 10 zeigt ein Taschentuch 5, insbesondere ein Papier-Taschentuch, wie es zum Einbringen in die erfindungsgemässe Verpackung 10 gefaltet wird. Fig. 10 A zeigt das Taschentuch 5, insbesondere das Papier-Taschentuch, in aufgefalteter Form. Fig. 10 C zeigt das Taschentuch 5, insbesondere das Papier-Taschentuch, in zusammengefalteter Form. Das Taschentuch 5, insbesondere das Papier-Taschentuch, hat vier Bereiche I, II, III und IV. Die Bereiche I, II und III sind jeweils gleich gross. Der Bereich IV ist halb so gross wie die anderen Bereiche. Es wird zuerst in der Mitte entlang der in Fig. 10 A gezeigten Achse gefaltet. Dadurch wird die in Fig. 10 B gezeigte Form des Taschentuchs 5, insbesondere des Papier-Taschentuchs, erhalten. Dann wird das Taschentuch 5, insbesondere das Papier-Taschentuch, jeweils entlang der in Fig. 10 B gezeigten Achsen D1 und D2 gefaltet, d.h. die Hälfte der Fläche der Bereiche I + II + III wird weiter gedrittelt, so dass die Fläche I + II + III des Taschentuchs 5, insbesondere des Papier-Taschentuchs, auf ein Sechstel der ursprünglichen Grösse reduziert wird, und die Fläche IV des Taschentuchs 5, insbesondere des Papier-Taschentuchs, auf die Hälfte. Zum Schluss kann noch der Bereich IV auf den Bereich I,II,III (s. Fig. 10 C) gefaltet werden.

Fig. 11 zeigt eine Aufsicht auf die Rückseite einer alternativen bevorzugten erfindungsgemässen Verpackung 10A in aufgefalteter Form, also vor dem Verkleben bzw. Einstecken der Lasche 30 in den sog. zweiten Schlitz 22A. Die alternative bevorzugte erfindungsgemässe Verpackung 10A umfasst jeweils eine Hülle 3 mit einer ersten Seitenfläche 1 mit einer Länge L1 und einer Breite B1 und einer zweiten Seitenfläche 2 mit einer Länge L2 und einer Breite B2, wobei L1 = L2 und B1> B2, welche nach dem Zusammenkleben einen Innenraum begrenzen, in dem mindestens ein gefaltetes Taschentuch (nicht gezeigt), insbesondere ein gefaltetes Papier-Taschentuch, aufnehmbar ist. Die erste Seitenfläche 1 weist eine erste Längskante 11 und eine zweite Längskante 12, sowie eine Querkante 13A auf. Die erste grössere Seitenfläche 1 und die zweite kleinere Seitenfläche 2 können so aufeinandergelegt werden, dass der durch den Breitenunterschied gebildete Rand der ersten Seitenfläche um die zweite Seitenfläche gefaltet und verklebt wird. Diesen Rand kann man auch als Klebebereich 15L1 + 15L2 bezeichnen; die erste Seitenfläche weist also - im Vergleich zur zweiten Seitenfläche - zusätzlich die Klebebereiche 15L1 und 15L2 an der ersten und der zweiten Längskante auf, die bevorzugt an den Enden 25, 25', 25", 25‴ angeschrägt sind, um deren Falten zu erleichtern. Bevorzugterweise werden die Klebebereiche 15L1, 15L2 an der ersten und zweiten Längskante der ersten Seitenfläche über deren komplette Länge mit der zweiten Seitenfläche 2 verklebt.

Das Verschliessen der Querkanten der Hülle 3 erfolgt durch das Einstecken einer an der Querkante 13A angebrachten Lasche 30 in den entsprechenden zweiten Schlitz 22A im oberen Teil der Seitenfläche 2. Die Lasche 30 weist bevorzugt einen oberen Teil 31 sowie einen unteren Teil 38 auf, wobei sich an der unteren Querkante 36 des oberen Teils 31 der Lasche, sowie an der unteren Querkante 44 des unteren Teils 38 der Lasche Aussparungen 37, 37' bzw. 45, 45' befinden. Die Längskanten 32 und 33 des oberen Laschenteils 31 sind bevorzugt zur oberen Querkante 34 hin einander zugeneigt, und/oder an ihren Enden 35, 35' im oberen Bereich abgeschrägt, so dass ein Einführen bzw. Einstecken des oberen Laschenteils 31 in den zweiten Schlitz 22A erleichtert wird. Bevorzugt erfolgt das Einstecken nicht wieder-lösbar. Die erste und zweite Kante 43, 46 des unteren Laschenteils sind bevorzugt nicht gerade, sondern bogenförmig. Zudem weist der untere Laschenteil bevorzugt eine Faltquerkante 39 auf, entlang derer der untere Laschenteil 38 abgeknickt wird.

Ein von der Hülle 3 zumindest teilweise abtrennbarer Bereich 6 befindet sich an der ersten Seitenfläche 1, wobei bei teilweiser Abtrennung des Bereichs 6 dann eine Öffnung 7 gebildet wird, um das mindestens eine Taschentuch (nicht gezeigt), insbesondere das mindestens eine Papier-Taschentuch, zu entnehmen. Um das Öffnen des hier dreieckig ausgebildeten Bereichs 6 zu erleichtern, befindet sich in der oberen linken Ecke eine Eingriffsaussparung 8. Die zweite Seitenfläche 2 weist im Gegensatz zu der in Fig. 13 gezeigten weiteren Ausführungsform im Bereich ihrer Längskanten 23 und 24 keine Aussparungen auf. Es handelt sich bei der in Fig. 11 gezeigten Verpackung 10A daher um eine Einzelverpackung oder um eine Verpackung, bei der ein Verbindungsstreifen auf die Hülle 3 aufgeklebt wird, um mehrere dieser Verpackungen zu einer Einheit zu verbinden.

Fig. 12 zeigt die Vorderseite der in Fig. 11 gezeigten Ausführungsform der Verpackung 10A, ebenfalls in aufgefalteter Form, also vor dem Verkleben bzw. Einstecken der Lasche 30. Die Klebebereiche 15L1 und 15L2 werden dann zum Verkleben nach innen geklappt. Idealerweise werden zuerst die Klebebereiche 15L1 und 15L2 nach innen geklappt und dann die zweite Seitenfläche 2 nach vorne oben geklappt, so dass die Klebebereiche sich nach dem Verkleben innerhalb des Innenraums der Hülle 3 befinden, also auf deren Innenseite. Selbstverständlich ist es auch möglich, die Hülle so zu verkleben, dass sich die Klebebereiche 15L1 und 15L2 aussen auf der Hülle befinden.

Fig. 13 zeigt die Rückseite einer weiteren Ausführungsform der erfindungsgemässen alternativen Verpackung 10A in nicht-zusammengeklebter bzw. -gesteckter Form, die an den Längskanten 23, 24 der zweiten Seitenfläche 2A zusätzlich Verstärkungsstreifen 14, 14' aufweist, deren Breite bevorzugt identisch mit der Breite der Klebebereiche 15L1 und 15L2 ist. Zudem weist die in Fig. 13 gezeigte Verpackung Aussparungen 26, 27 auf der zweiten Seitenfläche 2A auf, die bevorzugt beabstandet zueinander sind und sich jeweils von der Mitte der Längskanten 23, 24 ausgehend in die zweite Seitenfläche 2A hinein erstrecken. In der hier gezeigten besonders bevorzugten Ausführungsform sind diese Aussparungen 26, 27 ausserdem halbkreisförmig ausgebildet.

Der parallel zur ersten Längskante 23 der zweiten Seitenfläche 2A befindliche sog. erste Schlitz 21A ist optional. Die erste Verpackung 10A-1 einer entsprechenden Verpackungseinheit dieser Ausführungsform weist bevorzugt keinen ersten Schlitz 21A auf, während die weitere(n) Verpackung(en) 10A-1' etc. sowie die letzte Verpackung 10A-2 bevorzugt einen ersten Schlitz 21A aufweisen. Die letzte Verpackung weist zusätzlich einen Verbindungsstreifen 9A (nicht gezeigt) auf. Der erste Schlitz 21A ist bevorzugt parallel zur ersten Längskante 23 der zweiten Seitenfläche 2A. Er ist hier ausserdem bevorzugt leicht nach unten versetzt, damit der Aufdruck auf der Verpackung gut sichtbar ist; eine andere Position ist aber ebenfalls denkbar.

Zum Herstellen der geschlossenen Hülle kann man beispielsweise zuerst die Klebebereiche 15L1 und 15L2 und die Verstärkungsstreifen 14, 14' nach innen klappen und dann die Seitenfläche 2A, um sie miteinander zu verkleben. Somit befinden sich die Klebebereiche 15L1 und 15L2 und die Verstärkungsstreifen 14 und 14' im Inneren der Hülle. Selbstverständlich ist es auch möglich, die Hülle auf andere Art und Weise zu verkleben. Dann wird die Verpackung mit Taschentüchern befüllt. Zum Schluss wird die Lasche 30, bevorzugt nicht-wieder lösbar, in den zweiten Schlitz 22a gesteckt.

Fig. 14 zeigt die alternative Ausführungsform der erfindungsgemässen Verpackung 10A nach Fig. 13 in zusammengeklebter bzw. gesteckter Form mit Verbindungsstreifen 9A von vorne. Die eingesteckte Lasche 30 sowie die Aussparungen 26, 27 und der erste Schlitz 21A befinden sich auf der Rückseite der Hülle 3.

Fig. 15A zeigt die alternative Ausführungsform der Verpackung nach Fig. 13 von vorne. Fig. 15B zeigt den Verbindungsstreifen 9A. Der Verbindungsstreifen unterscheidet sich von dem in Fig. 3A gezeigten Verbindungsstreifen 9 nur dadurch, dass die Aussparungen 97, 97' jeweils grösser ausgebildet sind. Eine weitere Ausführungsform des Verbindungsstreifens 9A weist keine Aussparungen 97, 97' etc. auf.

Fig. 16A zeigt eine Aufsicht auf eine erfindungsgemässe bevorzugte Einheit 100A von drei Verpackungen 10A-1, 10A-1' und 10A-2 gemäss alternativer Ausführungsform nach Fig. 13, die entlang des Verbindungsstreifens 9A angeordnet sind. Fig. 16B zeigt dieselbe Einheit 100A in einer Ansicht, in der auch die Klebebereiche 15L1, 15L-2 und Verstärkungsstreifen 14, 14' entlang den Längskanten sowie alle Laschen 30 der Verpackungen 10A-1, 10A-1' und 10A-2 zu sehen sind.

Wie hier zu erkennen ist, werden die Rückseiten und Vorderseiten der Verpackungen alternierend angeordnet. An der letzte Verpackung 10A-2, ist der Verbindungsstreifen 9A angeklebt. Die weitere(n) Verpackung(en) 10A-1' etc. weisen jeweils einen ersten Schlitz 21A auf, in den dann das freie Ende 96 des Verbindungsstreifens 9A einsteckbar ist, sowie Aussparungen 26 und 27. Die erste Verpackung 10A-1 weist nur diese Aussparungen 26, 27 auf. Der Verbindungsstreifen, entlang dessen die Verpackungen 10A-1 und 10A-1' verschiebbar angeordnet sind, wird jeweils durch die Aussparungen 26 und 27 der Verpackungen im Inneren der Hülle hinter den Taschentüchern geführt.

Fig. 17A zeigt die alternative bevorzugte Ausführungsform der Verpackungseinheit in zusammengelegter Form 101A von schräg vorne und Fig. 17B zeigt sie von schräg hinten.

Fig. 18A zeigt die alternative bevorzugte Ausführungsform der Verpackungseinheit in zusammengelegter Form 101A von vorne, Fig. 18C zeigt sie von hinten und die Fig. 18B und 18D zeigen sie von der Seite: Fig. 18C zeigt sie von der in Fig. 18A gezeigten linken Seite und Fig. 18D von der entsprechenden rechten Seite.

Fig. 19 zeigt eine Aufsicht auf den alternativen Verbindungsstreifen 9A. Der hier gezeigte Verbindungsstreifen 9A weist zwei definierte Abschnitte 94, 94' auf, die durch eine Sollbruchstelle 93 voneinander getrennt sind, sowie ein unteres Ende 108, welches den Klebebereich mit der letzten Verpackung 10A-2 darstellt. Bevorzugt wird das Ende 108 zwischen den Seitenflächen der Hülle der letzten Verpackung 10A-2 verklebt. Er kann je nach Anzahl der zu verbindenden Verpackungen um weitere Einheiten 94' verlängert werden. Der Verbindungsstreifen 9A ist an seinem freien Ende 96/104 an beiden Seiten 106 und 106' abgeschrägt, vorzugsweise in einem 60° Winkel, was das Einführen des freien Endes 96 des Verbindungsstreifens in den ersten Schlitz 21A der weiteren Verpackung 10A-1' bzw. der letzten Verpackung 10A-2 erleichtert. Um ein Herausrutschen des freien Endes 96 des Verbindungsstreifens aus dem ersten Schlitz 21A der obersten Verpackung zu verhindern oder zumindest zu erschweren, weist das freie Ende 96 des Verbindungsstreifens eine Aussparung 97 auf. Da der definierte Abschnitt 94 nach Aufbrauch der ersten, untersten Verpackung abgetrennt wird, weist auch der definierte Abschnitt 94'eine Aussparung 97' an seinem dem freien Ende 96 des Verbindungsstreifens zugewandten Ende 105 auf. Zudem ist der definierte Abschnitt 94'an seinem dem freien Ende 96 des Verbindungsstreifens zugewandten Ende 105 ebenfalls an beiden Seiten abgeschrägt, ebenfalls vorzugsweise in einem 60° Winkel. Dies erleichtert das Einführen des Endes 105 des definierten Abschnittes 94' in den ersten Schlitz 21A der obersten Verpackung bzw. das Abtrennen des definierten Abschnittes 94' an der Sollbruchstelle 93, wenn diese nächste unterste Verpackung auch verbraucht ist.

Sind noch weitere Abschnitte 94' vorhanden, so weisen diese auch an ihrem dem freien Ende 96 des Verbindungsstreifens abgewandten Ende 107 abgeschrägte Enden auf, um ihr Abtrennen vom Rest des Verbindungsstreifens zu erleichtern.

Der letzte definierte Abschnitte 94' ist mit seinem dem freien Ende 96 des Verbindungsstreifens abgewandten Ende 107 an der letzten Verpackung befestigt, und daher nur an seinem dem freien Ende 96 des Verbindungsstreifens zugewandten Ende 105 an beiden Seiten abgeschrägt, ebenfalls vorzugsweise in einem 60° Winkel.

Idealerweise sind die definierten Abschnitte 94, 94' des Verbindungsstreifens 9A unterschiedlich lang, was das Aufeinanderlegen von mehreren Verpackungen 10A-1, 10A-1', etc. erleichtert.

### Bezugszeichenliste

- 100: Einheit
- 100A: alternative Ausführungsform der Einheit 100
- 101: Einheit 100 in der zusammengelegten Anordnung
- 101A: Einheit 100A in der zusammengelegten Anordnung

- 10: Verpackung
- 10A: alternative Ausführungsform der Verpackung 10
- 1: erste (grössere) Seitenfläche mit einer Länge L1 und einer Breite B1
- 2: zweite (kleinere) Seitenfläche mit einer Länge L2 und einer Breite B2
- 3: Hülle der Verpackung 10
- B3: Breite der Hülle 3

- 10-1: erste Verpackung, insbesondere nach Anspruch 4 (Variante 1)
- 10-1', 10-1": weitere Verpackung, insbesondere nach Anspruch 4 (Merkmale der Varianten 1 und 2)
- 10-2: letzte Verpackung, insbesondere nach Anspruch 6 und Anspruch 4 (Variante 2)

- 10A-1: erste Verpackung, insbesondere nach Anspruch 5 (Variante 1)
- 10A-1', 10A-1": weitere Verpackung, insbesondere nach Anspruch 5 (Merkmale der Varianten 1 und 2)
- 10A-2: letzte Verpackung, insbesondere nach Anspruch 6 und Anspruch 5 (Variante 2)

- 4: Innenraum
- 5: gefaltetes Papier-Taschentuch
- 6: abtrennbarer Bereich
- 7: Öffnung
- 8: Eingriffaussparung

- 11: erste Längskante der ersten Seitenfläche 1/der Hülle 3
- 12: zweite Längskante der ersten Seitenfläche 1/der Hülle 3
- 13: Querkante der Hülle 3
- 13A: Querkante der Hülle 3 einer alternativen Ausführungsform der erfindungsgemässen Verpackung
- 14, 14': Verstärkungsstreifen
- 15L1: Klebebereich an der ersten Längskante 11 der ersten Seitenfläche 1
- 15L2: Klebebereich an der zweiten Längskante 12 der ersten Seitenfläche 1
- 15Q1: Klebebereich an der ersten Querkante 13 der ersten Seitenfläche 1
- 16: Öffnung (nicht-verklebter Bereich) an der ersten Längskante 11 der ersten Seitenfläche 1
- 17: Öffnung (nicht-verklebter Bereich) an der zweiten Längskante 12 der ersten Seitenfläche 1
- 21: erster Schlitz
- 21A: erster Schlitz bei einer alternativen Ausführungsform der erfindungsgemässen Verpackung (10A)
- 22: zweiter Schlitz
- 22a: zweiter Schlitz bei einer alternativen Ausführungsform der erfindungsgemässen Verpackung (10A)
- 21-1, 21-1', 21-1": erster Schlitz der ersten oder weiteren Verpackung
- 22-1: zweiter Schlitz der ersten Verpackung
- 21-2: erster Schlitz der letzten Verpackung
- 22-2: zweiter Schlitz der letzten Verpackung
- 23: erste Längskante der zweiten Seitenfläche 2
- 24: zweite Längskante der zweiten Seitenfläche 2

- 25, 25', 25", 25‴, 25'^{v}: Enden der Klebebereiche 15L1, 15L2, 15Q1
- 26: Aussparung an der ersten Längskante 23 der zweiten Seitenfläche 2
- 27: Aussparung an der zweiten Längskante 24 der zweiten Seitenfläche 2
- 28: oberer Bereich der zweiten Seitenfläche 2

- 30: Lasche zum Verschliessen der Verpackung
- 31: oberer Teil der Lasche 30
- 32: erste Längskante des oberen Teils 31 der Lasche 30
- 33: zweite Längskante des oberen Teils 31 der Lasche 30
- 34: obere Querkante des oberen Teils 31 der Lasche 30
- 35, 35': abgeschrägte Enden der Längskanten 32, 33 des oberen Teils 31 der Lasche 30
- 36: untere Querkante des oberen Teils 31 der Lasche 30
- 37, 37': Aussparungen der unteren Querkante 36 des oberen Teils 31 der Lasche 30
- 38: unterer Teil der Lasche 30
- 39: Faltquerkante des unteren Teils 38 der Lasche 30
- 43: erste Kante des unteren Laschenteils 38
- 44: untere Querkante des unteren Teils 38 der Lasche 30
- 45, 45': Aussparungen an der unteren Querkante 44 des unteren Teils 38 der Lasche 30
- 46: zweite Kante des unteren Laschenteils 38

- 9: Verbindungsstreifen
- 9A: alternative Ausführungsform des Verbindungsstreifens 9 mit einem unteren Ende 108
- 19, 19': Führung des Verbindungsstreifens

- L: Länge des Verbindungsstreifens 9 bzw. 9A
- B: Breite des Verbindungsstreifens 9 bzw. 9A
- Bₘₐₓ: maximale Breite des Verbindungsstreifens 9 bzw. 9A
- Bₘᵢₙ: minimale Breite des Verbindungsstreifens 9 bzw. 9A
- 92: Längsrichtung des Verbindungsstreifens 9 bzw. 9A
- 93, 93', 93": Sollbruchstelle des Verbindungsstreifens 9 bzw. 9A
- 94, 94', 94": definierter Abschnitt des Verbindungsstreifens 9 bzw. 9A
- 95: Abstand der Sollbruchstellen 93, 93', 93" zueinander
- 96: freies Ende des Verbindungsstreifens 9 bzw. 9A
- 97, 97', 97": Aussparung am freien Ende 96 des Verbindungsstreifens bzw. der definierten Abschnitte 94', 94" des Verbindungsstreifens
- 98: aufragbarer Bereich des Verbindungsstreifens 9
- 99: nicht-freies Ende des Verbindungsstreifens

- 104, 104': Enden des definierten Abschnittes 94 des Verbindungsstreifens
- 105, 105', 105": dem freien Ende 96 des Verbindungsstreifens zugewandte Enden der definierten Abschnitte 94', 94" und 94‴ des Verbindungsstreifens

- 106, 106': Seiten des freien Endes 96 des Verbindungsstreifens
- 107, 107',107": dem freien Ende 96 des Verbindungsstreifens abgewandte Enden der definierten Abschnitte 94', 94" und 94‴ des Verbindungsstreifens
- 108: unteres Ende des Verbindungsstreifens 9A
- 109, 109': Seiten des nicht-freien Endes 104' des definierten Abschnittes 94 des Verbindungsstreifens

## Patentansprüche

1. Eine Verpackung (10) für mindestens ein Taschentuch (5), umfassend
- eine Hülle (3) mit mindestens einer ersten Seitenfläche (1) und einer zweiten Seitenfläche (2), welche einen Innenraum (4) begrenzen, in dem mindestens ein gefaltetes Taschentuch (5) aufnehmbar ist, und
- ein von der Hülle (3) zumindest teilweise abtrennbarer Bereich (6) an der ersten Seitenfläche (1), wobei bei teilweiser Abtrennung des Bereichs (6) eine Öffnung (7) gebildet wird, um das mindestens eine Taschentuch (5) zu entnehmen,
wobei das Material der Hülle (3) Zellstoff aus nachwachsenden Rohstoffen ist.

2. Die Verpackung (10) für mindestens ein Taschentuch (5) nach Anspruch 1, **dadurch gekennzeichnet, dass** das Taschentuch (5) ein Papier-Taschentuch ist, bevorzugt dass das Papier-Taschentuch (5) aus dem Material Altpapier gefertigt ist, und/oder **dadurch gekennzeichnet, dass** die Hülle (3) aus Bambus und/oder Graspapier und/oder Graskarton ist.

3. Die Verpackung (10) für mindestens ein Taschentuch (5) nach Anspruch 1 oder 2, **dadurch gekennzeichnet, dass** der von der Hülle (3) abtrennbare Bereich (6) dreieckig ist, und/oder **dadurch gekennzeichnet, dass** an einer der Spitzen des dreieckigen abtrennbaren Bereichs (6) eine Eingriffaussparung (8) vorgesehen ist.

4. Die Verpackung (10) für mindestens ein Taschentuch (5) nach einem der vorhergehenden Ansprüche, **dadurch gekennzeichnet, dass** die Hülle (3) an der ersten Längskante (11) und an der zweiten Längskante (12) jeweils eine Öffnung (16, 17) aufweist (Variante 1), wobei sich die Öffnungen (16, 17) bevorzugt in der Mitte der Längskanten (11, 12) befinden; und/oder **dadurch gekennzeichnet, dass** die Hülle (3) an der zweiten Seitenfläche (2) parallel zu einer ersten Längskante (23) einen ersten Schlitz (21) aufweist (Variante 2); und/oder **dadurch gekennzeichnet, dass** die Hülle (3) an der zweiten Seitenfläche (2) parallel zu dem ersten Schlitz (21) einen zweiten Schlitz (22) aufweist (Variante 3).

5. Die Verpackung (10) für mindestens ein Taschentuch (5) nach einem der Ansprüche 1-3, **dadurch gekennzeichnet, dass** die Hülle (3) zwei Aussparungen (26, 27) aufweist (Variante 1), die sich bevorzugt beabstandet zueinander auf der zweiten Seitenfläche (2) befinden, wobei sich die beiden Aussparungen (26, 27) besonders bevorzugt jeweils vom mittleren Bereich der Längskanten (23, 24) aus in die zweite Seitenfläche (2) hinein erstrecken, wobei die beiden Aussparungen (26, 27) ganz besonders bevorzugt halbkreisförmig ausgebildet sind; und/oder **dadurch gekennzeichnet, dass** die Hülle (3) an der zweiten Seitenfläche (2) parallel zu einer ersten Längskante (23) einen ersten Schlitz (21A) aufweist (Variante 2).

6. Die Verpackung (10 bzw. 10A) für mindestens ein Taschentuch (5) nach einem der Ansprüche 1-5, **dadurch gekennzeichnet, dass** die Hülle (3) einen Verbindungsstreifen (9 bzw. 9A) mit einer Länge (L) und einer Breite (B) aufweist, der sich parallel zur Querkante (13) von einer der ersten Längskante (11) gegenüberliegenden zweiten Längskante (12) der Hülle aus bis zu seinem freien Ende (96) erstreckt, wobei die Länge (L) des Verbindungsstreifens (9 bzw. 9A) bevorzugt ein Vielfaches der Breite (B3) der Hülle ist.

7. Die Verpackung (10 bzw. 10A) für mindestens ein Taschentuch (5) nach Anspruch 6, **dadurch gekennzeichnet, dass** der Verbindungsstreifen (9 bzw. 9A) aus dem gleichen Material wie die Hülle (3), vorzugsweise aus Bambus und/oder Graspapier und/oder Graskarton gefertigt ist; und/oder **dadurch gekennzeichnet, dass** der Verbindungsstreifen (9) entlang seiner Länge (L) quer zur Längsrichtung (92) Sollbruchstellen (93, 93', 93") umfasst, an denen definierte Abschnitte (94, 94', 94") des Verbindungsstreifens abtrennbar sind, wobei die Sollbruchstellen (93, 93', 93") bevorzugt einen Abstand (95) haben, der grösser ist als die Breite (B3) der Hülle.

8. Eine Einheit (100), umfassend mindestens eine erste oder weitere Verpackung (10-1) nach Anspruch 4 und eine letzte Verpackung (10-2) nach einem der Ansprüche 6 bis 7, wobei die mindestens eine erste oder weitere Verpackung (10-1) und die letzte Verpackung (10-2) aufeinander legbar sind und so eine zusammengelegte Anordnung (101) der Einheit bilden, und wobei die mindestens eine erste oder weitere Verpackung (10-1) bevorzugt entlang des Verbindungsstreifens (9) anordenbar ist.

9. Die Einheit (100) nach Anspruch 8, **dadurch gekennzeichnet, dass** die Anordnung der mindestens einen ersten oder weiteren Verpackung (10-1) entlang des Verbindungsstreifens (9) dadurch erfolgt, dass der Verbindungsstreifen (9-1) der letzten Verpackung (10-2) durch die Öffnungen (16, 17) an der ersten Längskante (11) und an der zweiten Längskante (12) der Hülle der mindestens einen ersten oder weiteren Verpackung (10-1) geführt wird.

10. Die Einheit (100) nach Anspruch 8 oder nach Anspruch 9,
**dadurch gekennzeichnet, dass** in der zusammengelegten Anordnung (101) der Verbindungsstreifen (9) um die Einheit (100) gelegt und mit seinem freien Ende (96) in die Öffnung (16) oder in den ersten Schlitz (21-1) oder in die Lasche (21-1, 22-1) der weiteren oder der obersten oder der letzten Verpackung einführbar ist.

11. Die Einheit (100) nach einem der Ansprüche 8 bis 10, **dadurch gekennzeichnet, dass** die Länge (L) des Verbindungsstreifens (9) an den Sollbruchstellen (93, 93', 93") entsprechend der Anzahl der verbleibenden Verpackungen (10-2, 10-1, 10-1') gekürzt werden kann, so dass das freie Ende (96, 105, 105', 105") des Verbindungsstreifens in die Öffnung (16) oder in den ersten Schlitz (21-1) oder in die Lasche (21-1, 22-1) der obersten Verpackung einführbar ist.

12. Eine Einheit (100A), umfassend mindestens eine erste oder weitere Verpackung (10A-1) nach Anspruch 5 und eine letzte Verpackung (10A-2) nach einem der Ansprüche 6 bis 7, wobei die mindestens eine erste oder weitere Verpackung (10A-1) und die letzte Verpackung (10A-2) aufeinander legbar sind und so eine zusammengelegte Anordnung (101A) der Einheit bilden, und wobei die mindestens eine erste oder weitere Verpackung (10A-1) bevorzugt entlang des Verbindungsstreifens (9A) anordenbar ist.

13. Die Einheit (100A) nach Anspruch 12, **dadurch gekennzeichnet, dass** die Anordnung der mindestens einen ersten oder weiteren Verpackung (10A-1) entlang des Verbindungsstreifens (9A) dadurch erfolgt, dass der Verbindungsstreifen (9A) der letzten Verpackung (10A-2) durch die Aussparungen (26, 27) auf der zweiten Seitenfläche (2) der Hülle der mindestens einen ersten oder obersten Verpackung (10A-1) geführt wird.

14. Die Einheit (100A) nach Anspruch 12 oder nach Anspruch 13,
**dadurch gekennzeichnet, dass** in der zusammengelegten Anordnung (101A) der Verbindungsstreifen (9A) um die Einheit (100A) gelegt und mit seinem freien Ende (96) in den ersten Schlitz (21A-1) der weiteren oder der letzten Verpackung einführbar ist.

15. Die Einheit (100A) nach einem der Ansprüche 12 bis 14, **dadurch gekennzeichnet, dass** die Länge (L) des Verbindungsstreifens (9A) an den Sollbruchstellen (93, 93', 93") entsprechend der Anzahl der verbleibenden Verpackungen (10A-2, 10A-1, 10A-1') gekürzt werden kann, so dass das freie Ende (96, 105, 105', 105") des Verbindungsstreifens in den ersten Schlitz (21A-1) der obersten Verpackung einführbar ist.
